# EUROPÄISCHE PATENTANMELDUNG

(11) **EP 2 416 066 A2**
(43) Veröffentlichungstag der Anmeldung: **08.02.2012**
(21) Anmeldenummer: 11005630.6
(22) Anmeldetag: 08.07.2011
(51) Int. Cl.: F21V 33/00, E04F 15/02

(54) **Lichtwand**

(30) Priorität: 02.08.2010 DE 202010010931 U; 22.09.2010 DE 202010012850 U; 28.03.2011 DE 202011004496 U
(71) Anmelder: Pöllet, Wilfried, 90539 Schwanstetten (DE)
(72) Erfinder: Pöllet, Wilfried, 90539 Schwanstetten (DE)
(74) Vertreter: Führing, Dieter

(57) **Zusammenfassung**

Eine sehr flachbauende Lichtwand (41) besteht im Wesentlichen aus einer reflektierend hinterlegten, lichtstreuend ausgestatteten Umlenkplatte (42) hinter einer von ihr selbst distanziert davor gehalterten, raumseitigen Sicherheitsscheibe (43). Leuchtmittel (48) strahlen in Richtung der Hauptebene der Umlenkplatte (42) in wenigstens eine von deren Stirnrändern (44) hinein, aus wenigstens einem U-Profil (46) heraus. Das U-Profil (46) ist Bestandteil eines rückwärtig mit der Umlenkplatte (42) verschraubten, die Umlenkplatte (42) und den ihr hinterlegten Reflektor (56) umlaufend einfassenden Rahmens (45).

## Beschreibung

Die Erfindung betrifft eine großformatige, typisch in der Größenordnung von zwei bis drei Quadratmetern messende Lichtwand zu rückwärtigem Einbau vor einer bauseitigen Wand, etwa zwischen der Arbeitsplatte und dem Oberschrank einer Arbeitsplatznische, hinter Herd und Spüle in einer Küche oder im Bad hinter dem Waschbecken, hinter der Badewanne oder in einer Duschkabine.

Solch eine sichtseitige Rückwand ist traditionell gefliest, insbesondere in Arbeitsplatznischen aber zunehmend als Holzpaneel in Anlehnung an das Dekor der umgebenden Ober- und Unterschränke ausgeführt. Die Stärke solcher Rückwand-Holzpaneele entspricht gewöhnlich der Korpusstärke von typisch 16 Millimetern. Wenn ein Abschnitt einer derartigen Rückwand oder diese insgesamt durch eine Lichtwand ersetzt werden soll, darf diese nicht stärker als das übliche Rückwand-Paneel sein, um die Lichtwand beispielsweise zwischen zwei beiderseits benachbarten Holzpaneelen versatzfrei einfügen zu können; außerdem können dann bedarfsweise die serienmäßigen Einbaueinrichtungen zur Montage von Holzpaneelen beibehalten bleiben und für die Befestigung auch der Lichtwand genutzt werden.

Deshalb liegt vorliegender Erfindung die technische Problemstellung zugrunde, eine mechanisch unempfindliche, großflächig lichtabstrahlende dünne Wand zu schaffen, mit der eingeführte Holzpaneel-Rückwände unmittelbar ergänzt oder auch gänzlich ersetzt werden können.

Diese Aufgabe ist erfindungsgemäß durch die im Hauptanspruch angegebenen wesentlichen Merkmale gelöst. Die kennzeichnen einen Sandwich-Aufbau, der ohne massive, kantenumgreifende Winkelprofile zum Zusammenhalten des Sandwich auskommt und dadurch im Ergebnis nicht stärker als das bei der Möbelindustrie eingeführte, hinsichtlich seiner Stärke standardisierte Rückwand-Holzpaneel misst.

Diese erfindungsgemäße Lichtwand besteht im Wesentlichen aus einer massiven, rückwärtig reflektierend hinterlegten, Licht-Umlenkplatte, die unter geringem lichtem Abstand hinter einer von dieser Umlenkplatte selbst gehalterten, schlagfesten Sicherheitsscheibe gehaltert ist. Für das Einstrahlen von Licht in wenigstens eine der Stirnseiten der Umlenkplatte sind Leuchtmittel vor dieser Platten-Stirn positioniert, insbesondere mittels eines diesen Rand der Umlenkplatte umgreifenden U-Profiles. Die Lichteinstrahlung erfolgt von streifenförmigen oder auf Schaltungsstreifen angeordneten miniaturisierten Leuchtmitteln, vorzugsweise von sehr hellen lichtabstrahlenden Halbleiterdioden (Hochleistungs-LEDs).

Bei der Umlenkplatte handelt es sich typisch um ein glasklares Kunststoffbrett mit eingelagerten Lichtstreupartikeln oder mit einer lichtstreuenden Oberflächenbehandlung wie Bedrucken mit oder Einritzen von Streumustern auf wenigstens einer seiner Oberflächen. Das bewirkt, dass von wenigstens einer ihrer Stirnseiten her parallel zur Plattenebene eingestrahltes Licht im Wesentlichen in Richtung orthogonal zur Plattenebene diffus umgelenkt wird und frontseitig sowie rückseitig aus der Umlenkplatte austritt; wobei das schon diffus rückwärtig austretende Licht dahinter reflektiert noch einmal durch die Umlenkplatte zurückgestrahlt wird.

Die Umlenkplatte wird auch längs Seiten, in die keine Lichteinstrahlung erfolgt, von den U-Profilen rahmenförmig umgeben, die an den Platten-Ecken auf Gehrungsschnitt bündig zusammenstoßen. Durch die rückwärtigen U-Schenkel erstrecken sich Senkkopfschrauben in die Umlenkplatte hinein. Die Platte wird dadurch, unter Einspannen ihres rückwärtigen Reflektors, mit den U-Profilen verspannt. Diese einzelnen, auf die Stirnränder der Umlenkplatte aufgesetzten, Rahmen-Seiten sind dadurch über die Umlenkplatte miteinander verbunden.

Die Leuchtmittel strahlen längs des Stirnrandes flächenparallel in die Umlenkplatte hinein, mit der beschriebenen teilweisen Lichtumlenkung in Richtung gegen den rückwärtig dahinter gelegenen Reflektor. Das schon diffuse und dort - vorzugsweise zusätzlich diffus - reflektierte Licht tritt abermals durch die lichtstreuende Umlenkplatte hindurch, in einen davor gelegenen, lichtmischenden Luftspalt hinein. Aus diesem tritt das Licht großflächig durch die Sicherheitsscheibe hindurch frontseitig aus, vorzugsweise zuvor noch durch einen zusätzlichen Diffusor hindurch.

Der Diffusor ist eine milchig diffus durchstrahlbare dünne Schicht, die auf der Rückseite der Sicherheitsscheibe als Folie, als Pulverbeschichtung oder als Bedruckung aufgebracht ist; wobei im Falle einer Mehrglas-Sicherheitsscheibe auch wenigstens eine der, die Scheiben vollflächig zusammenhaltenden, Kleberschichten als Diffusor ausgelegt sein kann.

Von der Umlenkplatte selbst wird, um einen Luftspalt distanziert vor ihr, die Sicherheitsscheibe gehaltert. Die erstreckt sich ringsum über die Umlenkplatte hinaus bis in die Ebene der äußeren Stirn des U-Joches des umlaufenden Rahmens, also über den gesamten Rahmen. Die innerhalb des Rahmens umlaufende Halterung überbrückt dazu vor dem freien Stirnende des vorderen U-Schenkels dessen Stärke; vorzugsweise bleibt aber die Sicherheitsscheibe auch noch geringfügig distanziert zur Vorderfläche des vorderen U-Schenkels, um hier mechanische Beschädigungen zu vermeiden. Diese innerhalb des U-Rahmens längs dessen vorderen U-Schenkels hinter einem undurchsichtigen Kaschierstreifen gelegene Halterung kann kontinuierlich umlaufen oder diskkontinuierlich verteilt sein. Sie kann formschlüssig, kraftschlüssig oder stoffschlüssig und permanent oder wieder lösbar ausgelegt sein. Als umlaufende Halterung dient bevorzugt ein zweiseitiger Klebestreifen entsprechender Stärke, oder eine Art von Klett- oder Rastverschluss etwa nach Art eines marktüblichen Druckverschlusses aus einem Rasterpaar aufgestielter Halbkugeln.

Längs des rückwärtigen Randes der Sicherheitsscheibe erstreckt sich um diese herum ein aufgeklebter oder aufgedruckter Kaschierstreifen, gewissermaßen zu kontrastreichem Einrahmen der Abstrahlung und damit zugleich gegen frontale Sicht auf die Halterung und auf den diese außen umgebenden vorderen U-Schenkel.

Zusätzliche Alternativen und Weiterbildungen der Erfindung ergeben sich aus den weiterten Ansprüchen und, auch hinsichtlich deren Vorteilen, aus nachstehender Beschreibung eines in der Zeichnung auf das Funktionsnotwendige angenähert maßstabsgerecht abstrahiert skizzierten bevorzugten Realisierungsbeispieles zur erfindungsgemäßen Lösung.

Die einzige Figur der Zeichnung zeigt in abgebrochener Darstellung angenähert maßstabsgerecht auf das funktionswesentliche abstrahiert einen Querschnitt durch die erfindungsgemäße Lichtwand in einer bevorzugten Ausgestaltung.

Die im Querschnitt skizzierte Lichtwand 41 weist sichtseitig (also abstrahlseitig) vor einer Licht-Umlenkplatte 42 oben erläuterter Art eine stark gefaste Sicherheitsscheibe 43 zum Schutz der Lichtwand 41 gegen Stoß- oder dergleichen mechanische Beanspmchungen auf. Um die Stirnränder 44 der Umlenkplatte 42 herum verläuft ein Rahmen 45 aus entsprechend auf Gehrung zusammenstoßenden, auf die Stirnränder 44 aufgestülpten U-Profilen 46. Auf der Innenseite deren U-Joches 47 längs jedenfalls eines der Stirnränder 44, vorzugsweise jedenfalls zweier einander diametral gegenüberlegender Stirnränder 44, ist wenigstens ein streifenförmiges Leuchtmittel 48 angeordnet, insbesondere in der Bauform einer Aufeinanderfolge von LEDs 49. Die sind auf ein flexibles, elektrisch isolierendes Schaltungsband 50 montiert, das auf einem Träger 51 etwa in Form eines dünnen Blechstreifens ruht. Der ist vor dem Aufsetzen des U-Profiles 46 auf einen Stirnrand 44 in dieses U-Profil 46 eingelegt, oder er wird bei noch nicht ganz in Richtung der Hauptebene der Umlenkplatte 42 auf deren Stirnrand 44 aufgesetztem U-Profil 46 in Längsrichtung in dieses eingeschoben. Die elektrische Speisung des LED-Schaltungsbandes 50 erfolgt über Anschlüsse, die durch cine rückwärtige Öffnung (nicht dargestellt) in einer Rahmenecke hindurch aus der Lichtwand 41 heraus und dann etwa hinter benachbarten Möbeln zu Versorgungsschaltungen hin verlaufen.

Um die LEDs 49 nicht durch den benachbarten, einstrahlseitigen Stirnrand 44 der Umlenkplatte 42 mechanisch zu beanspruchen, ruht der auf einer stufenförmigen Verjüngung 52 der lichten Weite des U-Profiles 46 zwischen dessen vorderen und rückwärtigen Schenkeln 53, 54. Diese U-Profile 46 sind vorzugsweise aus Leichtmetall im Strangpressverfahren hergestellt. Ihre rückwärtigen, gegenüber den vorderen Schenkeln 53 stärkeren, Schenkel 54 sind von in die Umlenkplatte 42 quer zu ihrer Hauptebene eingreifenden Senkkopf-Schrauben 55 durchgriffen, mittels derer ein rückwärtiger Reflektor 56 in Form einer dünnen Metall- oder Kunststoffscheibe - vorzugsweise mit diffus reflektierender Oberfläche - zwischen der Umlenkplatte 42 und dem rückwärtigen U-Schenkel 54 eingespannt wird. Zugleich werden dadurch die ringsum auf die Seitenränder 44 der Umlenkplatte 42 aufgesteckten U-Profile 46 zum bündig umlaufenden Rahmen 45 miteinander verbunden.

Die Leuchtmittel 48 strahlen aus ihrem jeweiligen U-Profll 46 längs des Stirnrandes 44 in Richtung ihrer Hauptebene in die lichtstreuende Umlenkplatte 42 hinein. Von der wird das eingestrahlte Licht zum Teil sogleich nach vorne abgestrahlt, im Übrigen nach rückwärts gegen den dahinter angeordneten Reflektor 56 umgelenkt. Bei dem handelt es sich etwa um eine Metallscheibe oder um eine lichtdichte starke, weiße oder eingefärbte, Kunststoff-Scheibe, deren Rand zusammen mit dem benachbarten Stirnrand 44 der Umlenkplatte 42 von den U-Profilen 46 übergriffen ist. Zusätzlich kann der Reflektor 56 hinter der rückwärtigen Oberfläche 57 der Umlenkplatte 42 flächig befestigt, bevorzugt aufgeklebt sein.

Das schon diffuse, von Reflektor 56 reflektierte Licht tritt abermals durch die lichtstreuende Umlenkplatte 42 hindurch und als flächig-gleichförmige diffuse Abstrahlung 58 sichtseitig durch die Sicherheitsscheibe 43 aus. Die bietet einen wirksamen Schutz gegen mechanische Beanspruchungen der Nutzseite der Lichtwand 41. Dafür kann die Sicherheitsscheibe 43 mehrscheibig, aber auch wie skizziert einscheibig sein.

Der Sicherheitsscheibe 43 ist zweckmäßigerweise ein Diffusor 59 in Form einer dünnen, milchig-weiß durchscheinenden Bedruckung oder Kunststoff-Folie hinterlegt. Dadurch erfährt die Abstrahlung 58, ähnlich wie durch eine Milchglasscheibe hindurch, eine wünschenswerte zusätzliche großflächige Streuung. Außerdem werden durch den Diffusor 59 etwaige Fehlstellen in der Umlenkplatte 42 wirksam kaschiert.

Um auf einen massiven und entsprechend stark auftragenden Rahmenaufbau für die Sandwichanordnung von der sicht- und abstrahlseitigen Sicherheitsscheibe 43 bis hin zum rückwärtigen Reflektor 56 verzichten zu können, ist vor der Umlenkplatte 42 für die Aufnahme der Sicherheitsscheibe 43 eine Halterung 60 vorgesehen. Die trägt, wie eingangs schon erwähnt, so stark auf, dass wenigstens die Stärke des vorderen U-Schenkels 53 überbrückt wird. Vor dessen freiem Stirnende 57 ist dafür beim skizzierten Realisierungsbeispiel ein mit dem U-Rahmen 54 umlaufend dick auftragendes Band - insbesondere in Form eines doppelseitigen Klebebandes oder eines Druckverschlusses - vorgesehen. Auf diese Halterung 60 sind die einander zugewandten Oberflächen beiderseits, eines durch den vorderen U-Schenkel 53 sichergestellten, Luftspaltes 62 zwischen Umlenkplatte 42 und Sicherheitsscheibe 43 geklebt. Dieser Luftspalt 62 fördert ein zusätzliches Vermengen der aus der Umlenkplatte 42 austretenden, unterschiedlich diffusen Strahlungsanteile zur flächig-gleichförmigen Abstrahlung 58.

Als den U-Rahmen 54 und die Halterung 60 abstrahlseitig abdeckender Sichtschutz verläuft längs des rückwärtigen Randes der Sicherheitsscheibe 43 ein Kaschierstreifen 63 hinreichender Breite, der etwa aus einem lichtdichten Material aufgedruckt ist, der aber auch als Metallfolie aufgeklebt sein kann. Entscheidend ist, dass durch dessen Material gegebenenfalls die Klebekraft der Halterung 60 nicht beeinträchtigt wird.

Zur Montage dieser Lichtwand 41 etwa hinter einem Arbeitsplatz wird vorzugsweise eine dünne Platte 64 vor die bau- oder möbelseitige Rückwand 65 geschraubt und mit der Rückseite des Reflektors 56 eine weitere Platte 66 flächig verklebt. Aufeinanderzuweisend sind die Platten 64, 66 mit den korrespondierenden Elementen eines wiederlösbaren Druckverschlusses 67 etwa in Form von Klettbändern ausgestattet.

Die Lichtwand 41 wird, gegebenenfalls unter Zwischenlage eines gummielastischen Dichtstreifens, mit ihrem unteren Rand, also mit der Sicherheitsscheibe 43 und dem dahinter gelegenen U-Joch 47, auf eine Arbeitsplatte 68 gestellt und gegen die Rückwand 65 verschoben, bis der Druckverschluss 67 die Lichtwand 41 vor der Rückwand 65 hält. Da dessen Zugfestigkeit geringer als die der Halterung 60 ausgelegt ist, kann der komplette Sandwichaufbau der Lichtwand 41 bedarfsweise auch wieder mittels eines Saughebers, wie er im Glaserhandwerk anzutreffen ist, von der Rückwand 65 abgehoben werden.

Diese Lichtwand 41 ist insofern feuchtigkeitsunempfindlich, als die frontseitige Sicherheitsscheibe 43 sich ohne Unterbrechung oder Überstände bis zu ihrer Auflage etwa auf der Arbeitsplatte 68 erstreckt. Etwaige Feuchtigkeit, die zwischen der Sicherheitsscheibe und dem U-Profil 46 aufsteigt, würde von der Halterung 60 daran gehindert werden, sich im Sichtbereich innerhalb des rahmenförmigen Kaschierstreifens 63 auszuwirken.

Der erfindungsgemäße Aufbau ermöglicht eine großflächige, überaus homogen abstrahlende Lichtwand 41 einer Stärke von maximal 16 Millimetern. Von denen entfallen typisch auf die Sicherheitsscheibe 43 etwa 4 mm und auf das U-Profil 46 ca. 11 mm, bei einem Luftspalt 62 von knapp 1 mm. Das U-Profil 46 fasst eine Umlenkplatte 42 von etwa 7 mm, zuzüglich ca. 0,5 mm für die ihr als Reflektor 56 hinterlegte Metall- oder Kunststoff-Scheibe, ein. Der von der Halterung 60 überbrückte vordere U-Schenkel 53 ist dünner als der Luftspalt 62, um Beschädigungen aufgrund etwaiger starrer mechanischer Abstützung gegenüber der Umlenkplatte 42 oder der Sicherheitsscheibe 43 zu vermeiden. Jedenfalls kann ein standardisiertes Rückwand-Paneel der Stärke eines typischen Möbelkorpus einfach durch diese erfindungsgemäße Lichtwand 41 gleicher Stärke ersetzt oder bündig ergänzt werden.

Eine sehr flachbauende Lichtwand 41 besteht also erfindungsgemäß im Wesentlichen aus einer reflektierend hinterlegten, lichtstreuend ausgestatteten Umlenkplatte 42 hinter einer von ihr selbst distanziert davor gehalterten, raumseitigen Sicherheitsscheibe 43 etwa mit hinterlegtem Diffusor 59 oder direkt in milchig-trüber Verbundglas-Ausführung. Leuchtmittel 48 strahlen in Richtung der Hauptebene der Umlenkplatte 42 in wenigstens eine von deren Stirnrändern 44, aus wenigstens einem U-Profil 46 heraus, hinein. Das U-Profil 46 ist Bestandteil eines rückwärtig mit der Umlenkplatte 42 verschraubten, die Umlenkplatte 42 und den ihr hinterlegten Reflektor 56 umlaufend einfassenden Rahmens 45.

### Bezugszeichenliste

- 41: Lichtwand
- 42: Umlenkplatte
- 43: Sicherheitsscheibe
- 44: Stirnrand (von 42)
- 45: Rahmen (aus 46)
- 46: U-Profil
- 47: U-Joch
- 48: Leuchtmittel
- 49: LED (als 48)
- 50: Schaltungsband (für 48)
- 51: Träger (für 50)
- 52: Verjüngung (in 46)
- 53: vorderer U-Schenkel (von 46)
- 54: rückwärtiger U-Schenkel (von 46)
- 55: Schraube (durch 54 in 42)
- 56: Reflektor (hinter 42)
- 57: rückwärtige Oberfläche (von 42)
- 58: Abstrahlung (durch 43)
- 59: Diffusor (in oder hinter 43)
- 60: Halterung (für 43 vor 42)
- 61: Stirnende (von 53)
- 62: Luftspalt
- 63: Kaschierstreifen (vor 53 / 60)
- 64: Platte (vor 65)
- 65: Rückwand (hinter 41)
- 66: Platte (hinter 41)
- 67: Druckverschluss (zwischen 64 und 66)
- 68: Arbeitsplatte (unter 41)

## Patentansprüche

1. Lichtwand (41) mit einer rückwärtig von einem Reflektor (56) hinterlegten Umlenkplatte (42), von der unter Freisparen eines Luftspaltes (62) eine Sicherheitsscheibe (43) gehaltert ist, mit Aufnahme der Umlenkplatte (42) in einem Rahmen (45) aus rückwärtig mit ihr verbundenen, auf die Stirnränder (44) der Umlenkplatte (42) aufgesteckten U-Profilen (46) und mit Anordnung von, in die Umlenkplatte (42) etwa parallel zu ihrer Hauptebene einstrahlenden, Leuchtmitteln (48) auf dem U-Joch (47) längs wenigstens eines der Seitenränder (44).

2. Lichtwand nach dem vorangehenden Anspruch, **dadurch gekennzeichnet, dass** längs der Stirnenden (61) der vorderen U-Schenkel (53) eine kontinuierlich oder diskontinuierlich umlaufende Halterung (60) zwischen der Umlenkplatte (42) und der Sicherheitsscheibe (43) vorgesehen ist.

3. Lichtwand nach dem vorangehenden Anspruch, **dadurch gekennzeichnet, dass** die Halterung (60) beidseitig über die Stärke des vorderen U-Schenkels (53) hinaus aufträgt.

4. Lichtwand nach einem der vorangehenden Ansprüche, **dadurch gekennzeichnet, dass** die Sicherheitsscheibe (43) sich bis zur äußeren Berandung des Rahmens (45) erstreckt.

5. Lichtwand nach einem der vorangehenden Ansprüche, **dadurch gekennzeichnet, dass** die Sicherheitsscheibe (43) einen längs ihres Randes (45) umlaufenden Kaschierstreifen (63) aufweist, der sich bis über ihre Halterung (60) vor der Umlenkplatte (42) erstreckt.

6. Lichtwand nach einem der vorangehenden Ansprüche, **dadurch gekennzeichnet, dass** die Sicherheitsscheibe (43) mit einem Diffusor (59) ausgestattet ist.

7. Lichtwand nach einem der vorangehenden Ansprüche, **dadurch gekennzeichnet, dass** die U-Profile (46) die Stirnränder (44) der Umlenkplatte (42) unter Zwischenlage des ihr hinterlegten Reflektors (56) übergreifen.

8. Lichtwand nach einem der vorangehenden Ansprüche, **dadurch gekennzeichnet, dass** die U-Profile (46) durch ihre rückwärtigen U-Schenkel (54) hindurch in die Umlenkplatte (42) hinein verschraubt sind.

9. Lichtwand nach einem der vorangehenden Ansprüche, **dadurch gekennzeichnet, dass** die U-Profile (46) mit Verjüngungen (52) ihres lichten Innenraumes gegen die Stirnränder (44) der Umlenkplatte (42) anliegen.

10. Lichtwand nach einem der vorangehenden Ansprüche, **dadurch gekennzeichnet, dass** die Umlenkplatte (42) ein Kunststoffbrett mit eingelagerten Streu-Partikeln oder mit wenigstens einer lichtstreuend behandelten Oberfläche ist.

11. Lichtwand nach einem der vorangehenden Ansprüche, **dadurch gekennzeichnet, dass** die Leuchtmittel (48) Aufreihungen von LEDs (49) sind, deren Schaltungsband (50) in wenigstens einem der U-Profile (46) längs dessen U-Joch (47) verläuft.

12. Lichtwand nach einem der vorangehenden Ansprüche, **dadurch gekennzeichnet, dass** die Sicherheitsscheibe (43) mit hinterlegtem Diffusor (59) oder mehrscheibig mit dazwischen eingeschlossenem Diffusor (59) ausgelegt ist.
